# EUROPÄISCHE PATENTSCHRIFT

(11) **EP 0 282 728 B1**
(45) Veröffentlichungstag und Bekanntmachung des Hinweises auf die Patenterteilung: **26.05.1993**
(21) Anmeldenummer: 88101922.8
(22) Anmeldetag: 10.02.1988
(51) Int. Cl.: B65B 57/00, B07C 5/34

(54) **Verfahren und Vorrichtung zum Prüfen von Packungen**
Method and device for checking packages
Procédé et dispositif de contrôle d'emballages

(30) Priorität: 20.03.1987 DE 3709289
(43) Veröffentlichungstag der Anmeldung: 21.09.1988
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- DE-A- 3 240 254
- DE-B- 1 104 421
- FR-A- 2 244 415
- GB-A- 2 167 724
- US-A- 2 367 684
- US-A- 3 346 112
- US-A- 4 053 056

## Beschreibung

Die Erfindung betrifft ein Verfahren zum Prüfen von Packungen mit einer Mehrzahl von Gegenständen, insbesondere Keksen, wobei die Gegenstände in geordneten Gruppen bzw. Stapeln angeordnet und von einer verformbaren Umhüllung umgeben sind. Weiterhin betrifft die Erfindung eine Vorrichtung zum Prüfen der Gegenstände bzw. Gruppen derselben gemäß dem Oberbegriff des Anspruchs 4.

Beim Verpacken von Gegenständen besteht ein Problem darin, daß der Hersteller für den korrekten Packungsinhalt sorgen muß, wenn der Packungsinhalt zum Beispiel aus einer bestimmten Anzahl von gleichartigen Einzelgegenständen wie Keksen besteht, so darf weder einer fehlen noch einer zuviel sein. Weiterhin darf auch keiner der Kekse gebrochen sein und sich beim Verpacken quergestellt haben.

Aus der GB-A-2 167 724 ist es bekannt, Gruppen von Keksen jeweils vor dem Verpacken mechanisch abzutasten und derart Abweichungen festzustellen. Die derart durchgeführte Kontrolle ohne Verpackung kann ebenso wie bei einer noch offenen Packung nicht zuverlässig Aufschluß über Fehler geben, da beim Schließen der Packung weitere Fehler auftreten können.

Die der Erfindung zugrundeliegende Aufgabe besteht nun darin, das Prüfen des Inhalts von Packungen schnell, präzise und mit geringem Aufwand durchzuführen.

Zur Lösung der Aufgabe ist Verfahren vorgeschlagen, wobei die Anzahl der Gegenstände, insbesondere Kekse, und/oder deren korrekte Anordnung innerhalb der Umhüllung durch gegen diese unter Verformung derselben bewegbare mechanische Prüforgane in Form von Taster geprüft und so festgestellte Fehlpackungen ausgesondert werden.

Die Prüfung der Gegenstände bzw. von Gruppen derselben erfolgt demnach innerhalb der Packung, die aus einer mindestens in den für die Prüfung wichtigen Teilbereichen verformbaren Umhüllung besteht. Dabei dringt ein Prüforgan, nämlich ein jeder Gruppe zugeordneter Taster bei fehlenden Gegenständen innerhalb einer Gruppe tiefer in die Packung ein unter entsprechend stärkerer Verformung der Umhüllung. Bei schief liegenden Gegenständen innerhalb einer Gruppe und dadurch bedingter Vergrößerung der Abmessung derselben kann das Prüforgan, also der Taster, auch eine Verschiebung in anderer Richtung erfahren.

Die Relativstellung der Taster wird während der Prüfung einer Packung überwacht, insbesondere durch opto-elektrische Organe. Abweichungen des Tasters von einer Mittel- bzw. Normalstellung lösen ein Fehlersignal aus, welches dazu führt, daß die Packung ausgesondert wird.

Die Prüfung der Packungen erfolgt nach einem weiteren Merkmal der Erfindung während des Transports derselben. Die Prüforgane, nämlich mechanische Taster, werden mit der jeweils zu prüfenden Packung synchron gefördert. Bei quer zur Förderrichtung angeordneten Stapeln von Gegenständen (Keksen) sind zweckmäßigerweise an beiden Seiten der Packung Taster je einem Stapel zugeordnet. Die Prüfung erfolgt im Bereich einer begrenzten Prüfstrecke eines Förderers für die Packungen.

Die erfindungsgemäße Vorrichtung ist dadurch gekennzeichnet, daß die mechanischen Taster an einem Förderer für die Packungen bzw. Stapel selbst angeordnet sind, derart, daß die mechanischen Taster mit der jeweils zu prüfenden Packung synchron förderbar sind. Auf diese Weise ist insbesondere eine Überprüfung während der kontinuierlichen Förderung von Packungen möglich.

Die Taster können an seitlichen Zahnriemen angeordnet sein. Zweckmäßigerweise sind die Taster bzw. ein Gehäuse (Führung) derselben fest mit dem zugeordneten Zahnriemen verbunden, insbesondere an diesen als einteiliges Werkstück angeformt. Die Zahnriemen werden demnach mit Gruppen von im Abstand angeordneten Tastern bzw. Gehäusen (Führungen) für diese Taster gefertigt.

Etwa festgestellte Fehlpackungen werden im Bereich der Förderstrecke beseitigt, insbesondere durch einen im Bereich des Förderers für die Packungen angeordneten, nach unten weisenden Abwurfschacht. Dieser ist während des Transports von intakten Packungen wenigstens teilweise abgedeckt. Bei Identifizierung einer Fehlpackung wird der Abwurfschacht freigegeben, so daß die geförderte Fehlpackung automatisch in den Abwurfschacht gelangt.

Weitere Merkmale der Erfindung beziehen sich auf die Ausbildung des Förderers für die Packungen und vor allem auf die Tastorgane.

Ein Ausführungsbeispiel der Erfindung wird nachfolgend anhand der Zeichnungen näher erläutert. Es zeigt:
- Fig. 1: eine Vorrichtung zum Prüfen des Inhaltes von Packungen in schematischer Grundrißdarstellung,
- Fig. 2: eine Seitenansicht zu Fig. 1
- Fig. 3: eine Seitenansicht eines Endabschnittes eines Förderers in vergrößertem Maßstab,
- Fig. 4: einen Vertikalschnitt längs der Ebene IV - IV in Fig. 3 bei nochmals vergrößertem Maßstab
- Fig. 5: einen Vertikalschnitt längs der Ebene V - V in Fig. 2, ebenfalls in vergrößertem Maßstab.

Die nachstehend beschriebene Vorrichtung dient zum Prüfen des Inhalts von Packungen 10, die im hier gezeigten Beispiel jeweils drei Stapel 11, 12, 13 von (runden) Keksen (14) enthalten. Diese Weichpackungen weisen eine Umhüllung 15 aus Zellglasfolie auf, die an einer (Stirn-)Seite durch Zusammenschweißen mit einer Grifflasche 16 versehen ist.

Die Packungen 10 werden von bandförmigen Mitnehmertraversen 17 über eine Gleitbahn 18 geschoben. Die Mitnehmertraversen 17 sind an Zahnriemen 19, 20 befestigt, die zu beiden Seiten der Gleitbahn 18 umlaufen.

An den Zahnriemen 19, 20 sind Taster 21 befestigt, und zwar für jede Stirnseite eines Stapels 11, 12 oder 13 ein Taster 21. Die Taster 21 weisen einen Tastkolben 22 auf, der über einen Stößel 23 mit einem Mitnehmer 24 verbunden ist. Der Tastkolben 22 sitzt in einer Führung 25, die an den Zahnriemen 19, 20 angeformt ist. Die Führung 25 ist an ihrem dem Tastkolben 22 abgewandten Ende mit einer Bohrung versehen, durch welche der Stößel 23 hindurchtritt. Zwischen dem inneren Ende der Führung 25 und dem rückwärtigen Ende des Tastkolbens 22 ist eine Druckfeder 26 eingesetzt, welche den Tastkolben 22 in Richtung auf die Packung 10 beaufschlagt.

Die Taster 21 sind in besonderer Weise ausgebildet bzw. mit den Zahnriemen 19, 20 verbunden. Zu diesem Zweck sind die als Führung 25 bezeichneten zylindrischen Gehäuse der Taster zur Aufnahme des Tastkolbens 22 und des Stößels 23 an die Zahnriemen 19, 20 angeformt bzw. mit diesen als gemeinsames, einteiliges Werkstück ausgebildet. Insoweit werden demnach die Taster bzw. deren Führungen 25 mit den Zahnriemen 19, 20 gefertigt.

Der Mitnehmer 24 des Tasters 21 ist scheibenförmig ausgebildet und weist kegelförmige Stirnflächen 27, 28 auf, welche über einen zylindrischen Abschnitt 29 miteinander verbunden sind.

Parallel zur Gleitbahn 18 bzw. zu den Zahnriemen 19, 20 sind auf beiden Seiten Schienen 30, 31 vorgesehen, deren Unterkante 31 an der Außenseite korrespondierend zur inneren Stirnfläche 27 der Mitnehmer 24 geformt ist. Die Anordnung der Schienen 30, 31 ist hierbei derart, daß die Mitnehmer 24 mit ihrer inneren Stirnfläche 27 an der abgeschrägten Unterkante 32 der Schienen 30, 31 aufliegen und bei Bewegung der Zahnriemen 19, 20 in Pfeilrichtung an ihr entlanggleiten kann.

Die Schienen 30, 31 sind über die gesamte Förderstrecke hinweg bis auf einen kurzen Abschnitt hin parallel zu den Zahnriemen 19, 20 befestigt. Vor diesem kurzen Abschnitt laufen die Schienen 30, 31 in Richtung auf die Zahnriemen 19, 20 zusammen und enden kurz vor diesem Abschnitt. Nach dem Abschnitt laufen die Schienen 30, 31 wieder auseinander.

In dem Bereich, in welchem die Schienen 30, 31 nicht vorgesehen sind bzw. ihren geringsten Abstand zu den Zahnriemen 30, 31 aufweisen, ist auf jeder Seite eine Reflexionslichtschranke 33, 34 angebracht. Die Lichtschranken 33, 34 sind hierbei senkrecht zur Förderebene so auf die Bewegungsbahn der Mitnehmer 24 gerichtet, daß bei einem intakten Stapel der zylindrische Abschnitt 29 der Mitnehmer 24 direkt unter der dazugehörigen Lichtschranke 33 bzw. 34 entlangfährt.

Wird nun im Betrieb eine Packung 10 über die Zahnriemen 19, 20 mittels der Mitnehmertraverse 17 über die Gleitbahn 18 geschoben, so liegen zunächst die Mitnehmer 24 mit ihren inneren Stirnflächen 27 an den Unterkanten 32 der Schienen 30 an, so daß die Kolben 22 von der Packung 10 zurückgezogen und die Federn 26 zusammengedrückt sind. Wenn die Mitnehmer 24 in den Bereich kommen, in welchem sich die Schienen 30, 31 einander nähern, fahren die Kolben 22 durch die Kraft der Federn 26 auf die Stirnseiten der Packungen 10. Wenn nun der Packungsinhalt, die Stapel, die vorgeschriebene Höhe hat, wie dies in Fig. 1 am linken Ende des führenden Stapels 13 (in Förderrichtung gesehen) und an den linken Enden der Stapel 11, 12 gezeigt ist, so läuft der zylindrische Abschnitt 29 der Mitnehmer 24 genau unter den Reflexionslichtschranken 33 bzw. 34 vorbei, so daß diese ein maximales Reflexionssignal abgeben. Wenn jedoch beim Verschließen der Packung ein Keks zerbrochen wurde, so daß der Stapel 12 höher ist als vorgeschrieben, so gelangt das von den Reflexionslichtschranken 33, 34 ausgesandte Licht nicht auf den zylindrischen Abschnitt 29, sondern auf den konischen Abschnitt 29, und wird somit nicht zur Lichtschranke 33, 34 zurückreflektiert. Ebenso gelangt bei einem unvollständigen Stapel 11 das Licht nicht auf den zylindrischen Abschnitt 29, sondern auf die äußere Stirnfläche 28, und wird ebenfalls nicht reflektiert. Auf diese Weise ist eine exakte Unterscheidung der Positionen und damit eine exakte Feststellung von fehlerhaften Packungsinhalten möglich. Ganz wesentlich ist hierbei auch die konische Form der Stirnflächen 27, 28 mit dem dazwischenliegenden zylindrischen Abschnitt. Durch diese formmäßigen Unterschiede ist nämlich ein besonders großer Unterschied zwischen korrekter und einen Fehler anzeigender Position des Mitnehmers 24 bzw. des Tastkolbens 22 möglich. Erst dann, wenn der Tastkolben 22 so weit nach außen gedrückt wird, daß das Licht der Reflexionslichtschranke 33 bzw. 34 auf das zylindrische Verbindungsstück zwischen Mitnehmer 24 und Stößel 23 fällt, können größere Störsignale auftreten. Der Arbeitsbereich der Anordnung kann somit durch die Neigung der Stirnflächen 27, 28 bestimmt werden.

Die Lichtschranken 23, 24 sind mit einer hier nicht gezeigten Auswertlogik verbunden, über welche festgestellt wird, ob eine Packung als fehlerhaft einzustufen ist oder nicht. Wird eine Packung 10 als fehlerhaft eingestuft, so muß sie ausgesondert werden.

Zum Aussondern von fehlerhaften Packungen ist kurz nach dem Bereich, in welchem die Taster 21 die Packungen 10 abtasten, ein Ausschnitt 35 in der Gleitbahn 18 vorgesehen. Der Ausschnitt 35 erstreckt sich über die gesamte Breite der Gleitbahn 18 und über eine Länge, welche etwas größer ist als die Breite einer Packung 10. Der Ausschnitt 35 ist von zwei Abdeckschwertern 36, 37 teilweise abdeckbar, wobei die Flächen der Abdeckschwerter 36, 37 im wesentlichen bündig mit der Oberfläche der Gleitbahn 18 abschließen. Die Abdeckschwerter 36, 37 sind an Führungsstangen 38, 39 befestigt, welche Kolbenstangen von nicht gezeigten Pneumatikzylindern oder dergleichen bilden. Über diese Pneumatikzylinder können die Abdeckschwerter 36, 37 soweit herausgezogen werden, daß der Ausschnitt 35 vollständig geöffnet ist, oder soweit in den Ausschnitt 35 hineingefahren werden, daß eine angeförderte Packung 10 auf den Abdeckschwertern 36, 37 gleitend den Ausschnitt 35 überqueren kann.

Unterhalb des Ausschnittes 35 ist ein Auswurfschacht 40 angeordnet. Der Auswurfschacht 40 weist eine Vorderwand 41 und eine Hinterwand 42 auf, die parallel zueinander laufen und in Förderrichtung geneigt sind.

Über dem Ausschnitt 35 ist ein Auswurfstempel 43 angeordnet, dessen Stempelplatte 44 eine zur Gleitbahn 18 parallele Fläche aufweist und mit einem Stößel 45 verbunden ist, der zur Stempelplatte 44 geneigt angebracht ist. Diese Neigung entspricht der Neigung des Auswurfschachtes 40. Der Stößel 45 ist mit einem nicht gezeigten Pneumatikzylinder (oder dergleichen) zur Betätigung verbunden.

Wenn über die Lichtschranken 33, 34 festgestellt wurde, daß eine Packung fehlerhaft ist, so werden über die nicht gezeigte Steuerung die Abdeckschwerter 36, 37 zurückgezogen, und bei Ankunft der fehlerhaften Packung 10 wird der Auswurfstempel 43 herabgefahren, so daß die fehlerhafte Packung 10 nach unten, in den Auswurfschacht 40 hineinbefördert wird. Die besondere Anordnung des Auswurfstempels 43 bzw. des Auswurfschachtes 40 in bezug auf die Auswurfrichtung gewährleistet hierbei, daß die auszuwerfenden Packungen 10 keine oder nur eine unwesentliche Relativbewegung zur Stempelplatte 44 ausführen und somit besonders gut und fehlerlos ausgeworfen werden können. Die Steuerungseinrichtung, welche die Signale von den Lichtschranken 33, 34 erhält und dann die Betätigungsmittel für die Abdeckschwerter 36, 37 und den Auswurfstempel 43 ansteuert, ist mit dem Antrieb für die Zahnriemen 19, 20 synchronisiert, so daß ein zeitgenauer Auswurf möglich ist.

Diejenigen Packungen 10, die als fehlerfrei erkannt wurden, werden im Bereich von Umlenkrollen 46, welche die Zahnriemen 19, 20 umlenken, einer Förderrutsche 47 übergeben und gelangen dann in einen weiteren, hier nicht gezeigten Abschnitt der Verpackungsvorrichtung.

Im Bereich der Umlenkrolle 46 sind die Schienen 30, 31 wieder zusammengeführt, so daß die Federn 26 die Tastkolben 22 wieder nach innen schieben können und während des Vorlaufens der Taster 21 deren Mitnehmer 24 unbeaufschlagt laufen können. Entsprechend werden an der zweiten, hier nicht gezeigten Umlenkrolle die Mitnehmer 24 wieder an entsprechend auseinanderlaufende Abschnitte der Schienen 30, 31 herangeführt und ziehen dann die Kolben 22 wieder in die Führungen 25 zurück, so daß die Packungen 10 frei aufgelegt werden können.

Aus den Zeichnungen geht weiterhin hervor, daß die Gleitbahn 18 gleichzeitig mit Riemenführungen 48 für die Zahnriemen 49 an ihrem Außenabschnitt versehen ist. Weiterhin weist die Gleitbahn 18 an ihren Rändern Führungsleisten 49 zum Führen der Packungen 10 auf, so daß diese nicht verkanten oder an die zurückgezogenen Tastkolben 22 gelangen können. Darüber hinaus wird durch die Führungsleisten 49 erreicht, daß die Packungen 10 während des Prüfvorganges durch die Taster 21 eine definierte Lage zu diesen Tastern einnehmen.

## Patentansprüche

1. Verfahren zum Prüfen von Packungen mit einer Mehrzahl von Gegenständen, insbesondere Keksen, wobei die Gegenstände in geordneten Gruppen bzw. Stapeln angeordnet und von einer verformbaren Umhüllung umgeben sind, wobei die Anzahl der Gegenstände, insbesondere Kekse (14), und/oder deren korrekte Anordnung innerhalb der Umhüllung (15) durch gegen diese unter Verformung derselben bewegbare mechanische Prüforgane in Form von Tastern (21) geprüft und so festgestellte Fehlpackungen ausgesondert werden.

2. Verfahren nach Anspruch 1, dadurch gekennzeichnet, daß die Packung (10) während insbesondere kontinuierlicher Förderung derselben durch die mit gleicher Geschwindigkeit mitlaufenden Taster (21) geprüft wird.

3. Verfahren nach Anspruch 1 oder 2, dadurch gekennzeichnet, daß Gruppen bzw. Stapel (11, 12, 13) der Gegenstände, insbesondere Kekse (14), in der Packung (10) quer zur Förderrichtung orientiert und die Taster (21) quer zur Förderrichtung im Bereich einer Prüfstrecke wirksam werden.

4. Vorrichtung zum Prüfen von Packungen mit einer Mehrzahl von Gegenständen, insbesondere Keksen, wobei die Gegenstände in geordneten Gruppen bzw. Stapeln angeordnet sind, wobei die Vorrichtung mechanische Taster (21) zum überprüfen der Anzahl der Gegenstände, insbesondere Kekse (14), und/oder deren korrekte Anordnung in Stapeln (11, 12, 13) aufweist, wobei die Taster gegen die Gruppe bzw. Stapel (11, 12, 13) der Gegenstände, insbesondere Kekse (14), bzw. gegen deren verformbare Umhüllung (15) bewegbar sind, und wobei die Taster (21) bzw. ein Tastorgan derselben, insbesondere Tastkolben (22), bei fehlendem Gegenstand und/oder unkorrekter Ausbildung der Gruppe eine ein Fehlersignal verursachende Veränderung erfahren, dadurch gekennzeichnet, daß die mechanischen Taster (21) an einem Förderer für die Packungen bzw. Stapel (11, 12, 13) selbst angeordnet sind, derart, daß die mechanischen Taster (21) mit der jeweils zu prüfenden Packung synchron förderbar sind.

5. Vorrichtung nach Anspruch 4, dadurch gekennzeichnet, daß die Taster (21) wenigstens einen elastisch verschiebbaren Taststößel bzw. Tastkolben (22) aufweisen, der an einem außenliegenden Gegenstand (Keks 14) der Packung bzw. einer Gruppe, insbesondere Stapel (11, 12, 13), zur Anlage kommt und dessen Relativstellung im Taster (21) für die Auslösung eines Fehlersignal bestimmend ist.

6. Vorrichtung nach Anspruch 5, dadurch gekennzeichnet, daß der Tastkolben (22) mit einem Stößel (23) in einem Gehäuse bzw. in einer Führung (25) des Tasters (21) axial verschiebbar gelagert und auf einer Feder, insbesondere Druckfeder (26), abgestützt ist.

7. Vorrichtung nach Anspruch 4 sowie einem oder mehreren der weiteren Ansprüche, dadurch gekennzeichnet, daß die Stellung der Taster (21) bzw. der Tastkolben (22) durch Sensoren, insbesondere Reflexionslichtschranken (33, 34), abtastbar ist.

8. Vorrichtung nach Anspruch 4 sowie einem oder mehreren der weiteren Ansprüche, dadurch gekennzeichnet, daß die Gegenstände bzw. Gruppen, insbesondere Stapel (11, 12, 13), bzw. Packungen (10) durch den Förderer vorzugsweise kontinuierlich transportierbar sind, wobei an beiden Seiten des Förderers einander gegenüberliegende Taster (21) angeordnet sind, von denen jeweils zwei einer quer zur Förderrichtung angeordneten Gruppe, insbesondere Stapel (11, 12, 13), zugeordnet sind.

9. Vorrichtung nach Anspruch 8 sowie einem oder mehreren der weiteren Ansprüche, dadurch gekennzeichnet, daß der Förderer mindestens ein Förderband aufweist, insbesondere zwei im Abstand voneinander angeordnete, seitliche Zahnriemen (19, 20), an dem bzw. an denen die Taster (21) angebracht sind.

10. Vorrichtung nach Anspruch 9, dadurch gekennzeichnet, daß die Taster (21) durch Anformen an die Zahnriemen (19, 20) mit diesen verbunden sind, insbesondere derart, daß Gehäuse bzw. Führungen (25) zur Aufnahme des Tastkolbens (22) mit Stößel (23) als einteiliges Werkstück mit den Zahnriemen (19, 20) geformt sind.

11. Vorrichtung nach Anspruch 9 sowie einem oder mehreren der weiteren Ansprüche, dadurch gekennzeichnet, daß die Zahnriemen (19, 20) durch Mitnehmertraversen (17) miteinander verbunden sind, wobei zwischen den Zahnriemen (19, 20) eine Gleitbahn (18) zur Auflage der Packungen (10) angeordnet ist.

12. Vorrichtung nach Anspruch 4 sowie einem oder mehreren der weiteren Ansprüche, dadurch gekennzeichnet, daß die Taster (21) lediglich im Bereich einer Prüfstrecke des Förderers sich in Prüfstellung und außerhalb derselben außer Prüfstellung befinden.

13. Vorrichtung nach Anspruch 12, dadurch gekennzeichnet, daß an den von den Packungen (10) abliegenden Enden der Taster (21) bzw. der Stößel (23) Mitnehmer (24) angeordnet sind, die mit Stellorganen in Eingriff bringbar sind.

14. Vorrichtung nach Anspruch 13, dadurch gekennzeichnet, daß neben den Fördermitteln (17, 20) parallel zu diesen verlaufende, feststehende Schienen (30, 31) derart angebracht sind, daß die Mitnehmer (24) der Taster (21) mit den Schienen (30, 31) in Gleiteingriff bringbar und von den Packungen (10) fortbewegbar sind.

15. Vorrichtung nach Anspruch 11 sowie einem oder mehreren der weiteren Ansprüche, dadurch gekennzeichnet, daß die Gleitbahn (18) einen mindestens teilweise verschließbaren Ausschnitt (35) im wesentlichen in der Größe der Packungen (10) bzw. etwas größer als diese aufweist, wobei der Ausschnitt (35) zur Aussonderung von Fehlpackungen geöffnet werden kann.

16. Vorrichtung nach Anspruch 15, dadurch gekennzeichnet, daß der Ausschnitt (35) über mindestens ein, vorzugsweise zwei von den Seiten der Fördermittel (19, 20) hineinragende Abdeckschwerter (36, 37) abdeckbar ist, die über Betätigungsmittel insbesondere Pneumatikzylinder parallel zur Gleitbahn (18) und senkrecht zur Förderrichtung verschiebbar sind.

17. Vorrichtung nach Anspruch 15 sowie einem oder mehreren der weiteren Ansprüche, dadurch gekennzeichnet, daß unter dem Ausschnitt (35) ein Auswurfschacht (40) angeordnet ist.

18. Vorrichtung nach Anspruch 15 sowie einem oder mehreren der weiteren Ansprüche, dadurch gekennzeichnet, daß über dem Ausschnitt (35) ein Auswurfstempel (43) angeordnet ist, der in Richtung auf den Ausschnitt (35) zubewegbar ist.

19. Vorrichtung nach Anspruch 18 sowie einem oder mehreren der weiteren Ansprüche, dadurch gekennzeichnet, daß die Bewegungsrichtung des Auswurfstempels (43) derart zur Förderrichtung geneigt ist, daß beim Auswerfen einer fehlerhaften Packung (10) im wesentlichen keine Relativbewegung zwischen Stempel (43) und Packung (10) in Förderrichtung auftritt.

20. Vorrichtung nach Anspruch 5 sowie einem oder mehreren der weiteren Ansprüche, dadurch gekennzeichnet, daß die Sensormittel, insbesondere Lichtschranken (33, 34), derart feststehend angeordnet sind, daß die Position der Taster (21) beim Vorbeilaufen an den Sensormitteln (33, 34) abtastbar ist.

21. Vorrichtung nach Anspruch 13 und 20, dadurch gekennzeichnet, daß die Sensormittel als senkrecht zur Bewegungsrichtung der Taster (21) angeordnete, insbesondere Reflexions-Lichtschranken (33, 34) ausgebildet und derart angeordnet sind, daß bei korrektem Packungsinhalt der Rand der im wesentlichen scheibenförmig ausgebildeten Mitnehmer (24) im Reflexionsbereich der Lichtschranken (33, 34) liegt.

22. Vorrichtung nach Anspruch 21 sowie einem oder mehreren der weiteren Ansprüche, dadurch gekennzeichnet, daß die Mitnehmer (24) einen zylindrischen Abschnitt (29) aufweisen, der an beiden Seiten in konisch sich verjüngenden Stirnflächen (27, 28) begrenzt ist.

## Claims

1. Process for the testing of packs with a plurality of articles, especially biscuits, the articles being arranged in ordered groups and/or stacks and being surrounded by a deformable wrapping, the number of articles in particular biscuits (14) and/or their correct arrangement within the wrapping (15) being tested by mechanical test members in the form of feelers (21), movable against the latter this at the same time undergoing deformation, and defective packs detected in this way are separated out.

2. Process according to Claim 1, characterized in that the pack (10) is tested, during its in particular continuous conveyance, by the feelers (21) running with it at the same speed.

3. Process according to Claim 1 or 2, characterized in that groups and/or stacks (11, 12, 13) of articles, in particular biscuits (14), are oriented in the pack (10) transversely relative to the conveying direction, and the feelers (21) take effect transversely relative to the conveying direction in the region of a test zone.

4. Apparatus for the testing of packs with a plurality of articles, especially biscuits, the articles being arranged in ordered groups and/or stacks, the apparatus having mechanical feelers (21) to test the number of articles, in particular biscuits (14), and/or their correct arrangement in stacks (11, 12, 13), the feelers being movable against the group and/or stacks (11, 12, 13) of articles, in particular biscuits (14), or against their deformable wrapping (15), and if an article is missing and/or the formation of the group is incorrect the feelers (21) or a feeler member of the latter, in particular feeler plunger (22), experience a change which causes an error signal, characterized in that the mechanical feelers (21) are arranged on a conveyor for the packs or stacks (11, 12, 13) themselves, in such a way that the mechanical feelers (21) can be conveyed in synchronism with the particular pack to be tested.

5. Apparatus according to Claim 4, characterized in that the feelers (21) have at least one elastically displaceable feeler ram or feeler plunger (22) which comes to rest against an outer article (biscuit 14) of the pack or of a group, in particular stack (11, 12, 13), and of which the relative position in the feeler (21) determines the triggering of an error signal.

6. Apparatus according to Claim 5, characterized in that the feeler plunger (22) is mounted, together with a ram (23) in a housing or in a guide (25) of the feeler (21) so as to be axially displaceable and is supported on a spring, in particular compression spring (26).

7. Apparatus according to Claim 4 and one or more of the further claims, characterized in that the position of the feelers (21) or of the feeler plungers (22) can be sensed by sensors, in particular reflection light barriers (33, 34).

8. Apparatus according to Claim 4 and one or more of the further claims, characterized in that the articles or groups, in particular stacks (11, 12, 13) or packs (10) are transportable preferably continuously by means of the conveyor, and arranged on both sides of the conveyor are feelers (21) which are located opposite one another and two of which are assigned to each group, in particular stack (11, 12, 13) arranged transversely relative to the conveying direction.

9. Apparatus according to Claim 8 and one or more of the further claims, characterized in that the conveyor has at least one conveyor band, especially two lateral toothed belts (19, 20) which are arranged at a distance from one another and to which the feelers (21) are attached.

10. Apparatus according to Claim 9, characterized in that the feelers (21) are connected to the toothed belts (19, 20) by being formed on them, especially in such a way that housings or guides (25) for receiving the feeler plunger (22) together with the ram (23) are formed as an integral workpiece with the toothed belts (19, 20).

11. Apparatus according to Claim 9 and one or more of the further claims, characterized in that the toothed belts (19, 20) are connected to one another by means of take-up crossmembers (17), a sliding track (18) for supporting the packs (10) being arranged between the toothed belts (19, 20).

12. Apparatus according to Claim 4 and one or more of the further claims, characterized in that the feelers (21) are in the test position only in the region of a test zone of the conveyor and outside this are out of the test position.

13. Apparatus according to Claim 12, characterized in that engagement means (24) are arranged at the ends of the feelers (21) or of the rams (23) facing away from the packs (10) and can be brought into engagement with adjusting members.

14. Apparatus according to Claim 13, characterized in that stationary rails (30, 31) extending parallel to the conveying means (17, 20) are mounted next to these, in such a way that the engagement means (24) of the feelers (21) can be brought into sliding engagement with the rails (30, 31) and can be moved away from the packs (10).

15. Apparatus according to Claim 11 and one or more of the further claims, characterized in that the sliding track (18) has an at least partially closeable cut-out (35) of essentially the size of the packs (10) or somewhat larger than these, and the cut-out (35) can be opened in order to separate out defective packs.

16. Apparatus according to Claim 15, characterized in that the cut-out (35) can be covered via at least one, preferably two covering blades (36, 37) which project inwards from the sides of the conveying means (19, 20) and which are displaceable parallel to the sliding track (18) and perpendicularly relative to the conveying direction via actuating means, in particular pneumatic cylinders.

17. Apparatus according to Claim 15 and one or more of the further claims, characterized in that an ejection shaft (40) is arranged underneath the cut-out (35).

18. Apparatus according to Claim 15 and one or more of the further claims, characterized in that an ejector punch (43) is arranged above the cut-out (35) and can be moved towards the cut-out (35).

19. Apparatus according to Claim 18 and one or more of the further claims, characterized in that the direction of movement of the ejector punch (43) is inclined relative to the conveying direction in such a way that, when a defective pack (10) is ejected, there is essentially no relative movement between the punch (43) and the pack (10) in the conveying direction.

20. Apparatus according to Claim 5 and one or more of the further claims, characterized in that the sensor means, in particular light barriers (33, 34) are arranged in a stationary manner, so that the position of the feelers (21) can be sensed during their run past the sensor means (33, 34).

21. Apparatus according to Claims 13 and 20, characterized in that the sensor means are designed as, in particular reflection light barriers (33, 34) arranged perpendicularly relative to the direction of movement of the feelers (21) and are arranged in such a way that, when the pack content is correct, the edge of the essentially disk-shaped engagement means (24) is in the reflection range of the light barriers (33, 34).

22. Apparatus according to Claim 21 and one or more of the further claims, characterized in that the engagement means (24) have a cylindrical portion (29) which is limited on both sides by conically tapering end faces (27, 28).

## Revendications

1. Procédé de contrôle de paquets comportant une pluralité d'objets, en particulier de biscuits, les objets étant disposés en groupes, ou piles, ordonnés et entourés d'une enveloppe déformable, le nombre des objets, en particulier des biscuits (14) et/ou leur agencement correct à l'intérieur de l'enveloppe (15), étant contrôlé par des organes de contrôle mécaniques, déplaçables en direction de l'enveloppe (15) en produisant sa déformation et se présentant sous forme de palpeurs (21) et les paquets défectueux ainsi détectés étant séparés.

2. Procédé selon la revendication 1, caractérisé en ce que le paquet (10) est contrôlé, pendant son transport, en particulier continu, au moyen des palpeurs (21) qui se déplacent à la même vitesse.

3. Procédé selon la revendication 1 ou 2, caractérisé en ce que des groupes, ou des piles (11,12,13) d'objets, en particulier de biscuits (14), sont orientés dans le paquet (10) transversalement à la direction de transport, les palpeurs (21) agissant transversalement à la direction de transport, dans la zone d'un chemin de contrôle.

4. Dispositif de contrôle de paquets comportant une pluralité d'objets, en particulier de biscuits, les objets étant disposés en groupes, ou piles, ordonnés, le dispositif présentant des palpeurs mécaniques (21) en vue de contrôler le nombre des objets, en particulier des biscuits (14) et/ou leur agencement correct en piles (11,12,13), les palpeurs étant déplaçables contre les groupes, ou les piles (11,12,13) d'objets, en particulier de biscuits (14), ou contre leur enveloppe déformable (15), et les palpeurs (21), ou un organe palpeur de ceux-ci, en particulier des pistons de palpage (22) subissant, en cas d'absence d'objet et/ou de configuration incorrecte du groupe, une modification provoquant un signal d'erreur, caractérisé en ce que les palpeurs mécaniques (21) sont disposés eux-mêmes sur un transporteur destiné aux paquets, ou aux piles (11,12,13), de telle sorte que les palpeurs mécaniques (21) sont transportables en synchronisme avec les paquets respectifs à contrôler.

5. Dispositif selon la revendication 4, caractérisé en ce que les palpeurs (21) présentent au moins un poussoir ou piston de palpage (22) déplaçable élastiquement, venant en appui sur un objet extérieur (biscuit 14) du paquet, ou d'un groupe, en particulier une pile (11,12,13), et dont la position relative dans le palpeur (21) est déterminante pour provoquer le déclenchement d'un signal d'erreur.

6. Dispositif selon la revendication 5, caractérisé en ce que le piston de palpage (22) est, avec un poussoir (23), monté coulissant axialement dans un carter ou guidage (25) des palpeurs (21), et est en appui sur un ressort, en particulier un ressort de pression (26).

7. Dispositif selon la revendication 4, ainsi que l'une ou plusieurs des autres revendications, caractérisé en ce que la position des palpeurs (21), ou des pistons de palpage (22), peut être détectée par des capteurs, en particulier des cellules photoélectriques à réflexion (33,34).

8. Dispositif selon la revendication 4, ainsi que l'une ou plusieurs des autres revendications, caractérisé en ce que les objets, ou groupes, en particulier les piles (11,12,13), ou les paquets (10) sont transportables en continu de préférence au moyen du transporteur, où, des deux côtés du transporteur, sont disposés des palpeurs (21) se faisant face, dont deux sont associés à chaque groupe, en particulier pile (11,12,13), disposé dans la direction transversale à la direction de transport.

9. Dispositif selon la revendication 8, ainsi que l'une ou plusieurs des autres revendications, caractérisé en ce que le transporteur présente au moins une bande transporteuse, en particulier deux courroies dentées latérales (19,20), mutuellement espacées, sur la ou lesquelles sont montés les palpeurs (21).

10. Dispositif selon la revendication 9, caractérisé en ce que les palpeurs (21) sont reliés aux courroies dentées (19,20), par des reliefs réalisés d'un seul tenant sur celles-ci, en particulier de telle façon que le carter, ou des guidages (25) destinés à recevoir le piston de palpage (22) avec les poussoirs (23) soient formés comme pièce façonnée d'un seul tenant avec la courroie dentée (19,20).

11. Dispositif selon la revendication 9, ainsi que l'une ou plusieurs des autres revendications, caractérisé en ce que les courroies dentées (19,20) sont reliées ensemble au moyen de traverses d'entraînement (17), une piste de glissement (18) destinée à la pose des paquets (10) étant disposée entre les courroies dentées (19,20).

12. Dispositif selon la revendication 4, ainsi que l'une ou plusieurs des autres revendications, caractérisé en ce que les palpeurs (21) sont situés seulement dans la zone d'un chemin de contrôle du transporteur, dans leur position de contrôle et hors de ce chemin de contrôle lorsqu'ils ne sont pas dans leur position de contrôle.

13. Dispositif selon la revendication 12, caractérisé en ce que des organes d'entraînement (24), susceptibles d'être mis en prise avec des organes de réglage, sont disposés aux extrémités des palpeurs (21), ou des poussoirs (23), écartés des paquets (10),.

14. Dispositif selon la revendication 13, caractérisé en ce que, outre les moyens de transport (17,20), des rails fixes (30,31), s'étendant parallèlement à ceux-ci, sont disposés de telle façon que les organes d'entraînement (24) des palpeurs (21) sont susceptibles d'être mis en prise coulissante avec les rails (30,31) et susceptibles d'être déplacés par les paquets (10).

15. Dispositif selon la revendication 11, ainsi que l'une ou plusieurs des autres revendications, caractérisé en ce que la piste de coulissement (18) présente un tronçon (35) susceptible d'être obturé au moins partiellement, ayant sensiblement la taille des paquets (10), ou étant un peu plus grand que ceux-ci, le tronçon (35) pouvant être ouvert pour évacuer les paquets défectueux.

16. Dispositif selon la revendication 15, caractérisé en ce que le tronçon (35) est susceptible d'être recouvert, sur au moins une, de préférence deux lames de recouvrement (36,37) pénétrant par le côté des moyens de transport (19,20), susceptibles d'être déplacées par l'intermédiaire de moyens d'actionnement, en particulier de vérins pneumatiques, parallèlement à la piste de coulissement (18) et perpendiculairement à la direction de transport.

17. Dispositif selon la revendication 15, ainsi que l'une ou plusieurs des autres revendications, caractérisé en ce qu'un sas d'éjection (40) est disposé au-dessous du tronçon (35).

18. Dispositif selon la revendication 15, ainsi que l'une ou plusieurs des autres revendications, caractérisé en ce que, sur le tronçon (35) est disposé un poinçon d'éjection (43), déplaçable en direction du tronçon (35).

19. Dispositif selon la revendication 18, ainsi que l'une ou plusieurs des autres revendications, caractérisé en ce que la direction de déplacement du poinçon d'éjection (43) est inclinée de telle façon par rapport à la direction de transport que, lors de l'éjection d'un paquet défectueux (10), il ne se produise pratiquement aucun déplacement relatif dans la direction de transport, entre le poinçon (43) et le paquet (10).

20. Dispositif selon la revendication 5, ainsi que l'une ou plusieurs des autres revendications, caractérisé en ce que les moyens de captage, en particulier les cellules photoélectriques (33,34), sont disposés fixes, de telle façon que la position des palpeurs (21) est susceptible d'être détectée lors du passage sur les moyens de captage (33,34).

21. Dispositif selon les revendications 13 et 20, caractérisé en ce que les moyens de captage sont réalisés sous forme de cellules photoélectriques (33,34), en particulier à réflexion, disposées perpendiculairement à la direction du déplacement des palpeurs (21) et agencées de telle façon que, dans le cas où le contenu d'un paquet est correct, le bord des organes d'entraînement (24), de configuration sensiblement discoïde, se situe dans la zone de réflexion des cellules photoélectriques (33,34).

22. Dispositif selon la revendication 21, ainsi que l'une ou plusieurs des autres revendications, caractérisé en ce que les organes d'entraînement (24) présentent une section cylindrique (29), limitée des deux côtés en des faces frontales (27,28) allant en s'effilant coniquement.
